# FASCICULE DE BREVET EUROPEEN

(11) **EP 2 482 275 B1**
(45) Date de publication et mention de la délivrance du brevet: **12.03.2014**
(21) Numéro de dépôt: 11152556.4
(22) Date de dépôt: 28.01.2011
(51) Int. Cl.: G10F 1/06

(54) **Clavier pour boîte à musique, et boîte à musique comprenant ledit clavier**
Tastatur für Spieluhr, und mit einer solchen Tastatur ausgestattete Spieluhr
Keyboard for musical box and musical box including said keyboard

(43) Date de publication de la demande: 01.08.2012
(73) Titulaire: Montres Breguet SA, 1344 L'Abbaye (CH)
(72) Inventeur: Favre, Jérôme, 1346 Les Bioux (CH)
(74) Mandataire: Ravenel, Thierry Gérard Louis

(56) Documents cités:
- CH-A5- 649 166
- FR-A1- 2 777 095
- JP-A- 2003 150 152
- US-A- 2 735 328
- US-A- 2 880 639
- US-B1- 6 268 554
- US-B1- 6 291 749

## Description

L'invention concerne un clavier pour une boîte à musique de petite taille, qui peut être sous la forme d'une montre-bracelet.

L'invention concerne également une boîte à musique, qui comprend au moins un tel clavier notamment pour une montre-bracelet musicale.

De manière à équiper une boîte à musique sous la forme d'une montre, d'un module musical, il est nécessaire de réduire la taille de tous les composants du module musical tout en offrant une mélodie variée, un son de bonne qualité et de niveau acoustique élevé. Dans le document de brevet WO 2008/007161, il est décrit justement un module musical pour un mouvement horloger d'une montre. Ce module musical comprend au moins un clavier. Ce clavier est composé de plusieurs lames métalliques disposées parallèlement l'une par rapport à l'autre dans un plan et reliées à un talon fixé à une platine de montre. Chaque lame est susceptible de produire un son d'une tonalité déterminée en fonction de sa longueur. Pour la production d'une musique, les lames sont activées par des goupilles d'un disque en rotation. Les goupilles réparties sur le disque en rotation permettent de soulever ou fléchir au moins certaines des lames et de les relâcher pour les faire vibrer, afin de générer une musique.

La publication US 2,880,639 A1 divulgue un clavier pour boîte à musique, ayant les lames doublées et arrangées côte à côte de sorte qu'il soit possible de moduler le volume de chaque notes en jouant une ou deux lames.

Le brevet US 6,268,554 B1 divulgue une boîte à musique comportant deux lames superposées et inclinées l'une par rapport à l'autre, chaque lame étant activée par un cylindre comportant des goupilles de manière à rendre possible l'exécution de duos.

Les performances acoustiques, telles que la durée de la vibration de la ou des lames activées, dépendent de plusieurs facteurs. Ces facteurs concernent la géométrie de chaque lame, telle que la hauteur et la longueur, les propriétés du matériau, telles que le module d'élasticité, la densité et l'amortissement interne, le traitement thermique ou le serrage ou fixation du clavier. En réduisant la taille des composants du module musical, qui comprend un tel clavier, la durée de vibration des lames activées peut devenir faible, car les frottements internes dans la montre deviennent grands par rapport à la masse effective du clavier. Même en réalisant au mieux un clavier d'un module musical en tenant compte des facteurs susmentionnés, il devient difficile d'optimiser la durée de vibration des lames activées du clavier d'une boîte à musique sous forme de montre, sans obtenir des effets non désirés.

L'invention a donc pour but de fournir un clavier pour une boîte à musique, dont les lames sont configurées de telle manière à pallier aux inconvénients de l'état de la technique susmentionné.

A cet effet, l'invention concerne un clavier pour une boîte à musique, comprenant les caractéristiques, qui sont définies dans la revendication indépendante 1.

Des formes d'exécution particulières du clavier sont définies dans les revendications dépendantes 2 à 9.

Un avantage du clavier d'une boîte à musique réside dans le fait que le clavier est composé d'un ensemble de paires de lames, où chaque paire de lames forme un diapason. Par l'activation d'une lame d'une paire de lames, une propagation de vibration intervient également pour l'autre lame de la paire grâce à une onde longitudinale. La vibration de la paire de lames peut être facilement guidée jusqu'à au moins une partie rayonnante de la boîte à musique, qui peut être sous forme de montre-bracelet. Une partie rayonnante peut être une plaque ou une membrane acoustique. Une amélioration de l'intensité acoustique est constatée par la vibration d'une ou plusieurs paires de lames. Une meilleure pureté sonore du son produit par le clavier est produite, car un seul mode propre de chaque paire de lames en vibration, se propage vers les parties rayonnantes.

A cet effet, l'invention concerne également une boîte à musique, qui comprend le clavier, et ayant les caractéristiques définies dans la revendication indépendante 10.

Des formes particulières d'exécution de la boîte à musique, notamment sous la forme de montre, sont définies dans les revendications dépendantes 11 à 13.

Les buts, avantages et caractéristiques du clavier d'une boîte à musique, et de la boîte à musique le comprenant apparaîtront mieux dans la description suivante notamment en regard des dessins sur lesquels :
la figure 1 représente de manière simplifiée une vue tridimensionnelle d'un clavier d'une boîte à musique selon l'invention, et
les figures 2a à 2c représentent de manière simplifiée différentes étapes de fonctionnement du module musical de la boîte à musique pour l'activation d'une ou plusieurs lames du clavier selon l'invention.

Dans la description suivante, toutes les parties bien connues du module musical de la boîte à musique, qui comprend le clavier selon l'invention, ne seront décrites que sommairement. L'accent est principalement mis sur l'agencement des lames du clavier de la boîte à musique.

A la figure 1, il est représenté de manière simplifiée une vue tridimensionnelle d'un clavier 1 pour une boîte à musique, qui peut être sous forme d'une montre-bracelet. Le clavier 1 fait partie d'un module musical d'une boîte à musique ou éventuellement d'un mécanisme de sonnerie d'une montre pour générer une musique en des périodes déterminées.

Le clavier 1 comprend un ensemble de paires de lames 3, 3'. Une extrémité de chaque paire de lames est fixée à un même talon 2, qui peut être fixé par exemple sur une plaque ou une platine dans la boîte à musique ou dans le boîtier d'une montre musicale. De préférence, les lames viennent de matière avec le talon 2 pour former une seule pièce d'un même matériau. Le matériau peut être par exemple un matériau métallique, tel que de l'acier ou du cuivre, ou un métal précieux comme l'or, ou également un matériau de structure amorphe, tel que du verre métallique.

Une extrémité libre d'une des lames 3, 3' comprend encore un élément 4 sous forme de came, qui définit une rampe. La rampe définit de préférence une pente d'angle aigu par rapport à l'extrémité libre de la lame 3'. Un organe d'activation, tel qu'une goupille, peut venir en contact de la rampe de la came 4 de manière à soulever ou fléchir la lame 3', lors du déplacement dudit organe d'activation dans un plan parallèle à la lame 3' et dans la direction de l'extrémité libre de la lame. Une fois que l'organe d'activation est déplacé au-delà de ladite came 4, la lame 3' est relâchée pour la mettre en vibration avec une propagation de la vibration à l'autre lame 3 comme pour un diapason.

Les paires de lames 3, 3' peuvent être disposées parallèlement l'une par rapport à l'autre. Les deux lames 3, 3' de chaque paire sont disposées de préférence à une distance équivalente des deux lames d'une paire adjacente. Cependant, il peut aussi être imaginé que les lames de toutes les paires sont disposées dans un même plan.

Chaque lame peut être d'une forme rectiligne avec une section transversale rectangulaire ou circulaire ou autre, qui peut être identique sur toute la longueur de la lame. Cependant la section transversale peut également varier progressivement ou de manière discontinue le long de la longueur de chaque lame. La longueur des deux lames de chaque paire peut être de préférence équivalente pour définir un diapason, mais peut aussi être de dimension différente.

Toutes les paires de lames 3, 3' du clavier 1 sont dimensionnées de manière à produire généralement une note différente pour chaque paire, lorsque chaque paire est activée par un organe d'activation spécifique du module musical. Cependant il peut être prévu également d'avoir certains groupes de paires de deux lames, qui sont susceptibles de produire une même note particulière.

Chaque organe d'activation en fonction comme expliqué ci-après en référence aux figures 2a à 2c, permet de mettre en vibration une des deux lames d'une paire activée. La vibration d'une des lames activées 3' se propage à l'autre lame 3 de la paire formant diapason par une onde longitudinale. Ceci permet d'améliorer l'intensité acoustique de chaque paire activée. De plus, une meilleure pureté sonore du son généré par le clavier est obtenue étant donné qu'un seul mode propre de vibration de chaque paire de lames en vibration, se propage vers des parties rayonnantes de la montre musicale.

Les figures 2a à 2c représentent différentes étapes du fonctionnement du module musical muni du clavier selon l'invention pour la production d'une musique. Le module musical représenté sommairement comprend en plus du clavier 1, également un cylindre ou un disque 10 sur lequel sont répartis un certain nombre de goupilles 11 en tant qu'organe d'activation. Le cylindre ou le disque 10 sont disposés de telle manière à tourner autour d'un axe de rotation notamment perpendiculaire à l'agencement des lames de toutes les paires de lames 3, 3'. Les goupilles 11 sont réparties sur le cylindre ou le disque 10 de manière à produire une musique spécifique lors d'une commande de rotation du cylindre ou du disque et de l'activation successive de différentes paires de lames 3, 3'.

A la figure 2a, le disque 10, qui est disposé parallèle à toutes les lames des paires de lames 3, 3', est mis en rotation autour d'un axe perpendiculaire à l'ensemble des paires de lames. Le disque comprend plusieurs goupilles 11 sur une face du disque en regard des lames 3, 3', et réparties pour la production d'une musique spécifique. Une des goupilles 11 à proximité de l'élément en forme de came 4 se dirige en direction de l'extrémité libre d'une lame 3' de la paire de lames représentée sans être encore en contact avec la rampe de la came 4.

A la figure 2b, une des goupilles 11 du disque vient en contact avec la came 4 de la lame 3'. Cela a pour effet de soulever ou fléchir la lame 3' lors du déplacement de la goupille sur la rampe de la came 4 en direction de l'extrémité libre de la lame 3'. La hauteur de la came et de la goupille, ainsi que l'espace entre la goupille et la lame, définissent la flexion maximum possible de la lame 3' engendrée par le déplacement de la goupille en contact de la came 4. En fonction de la valeur de la flexion souhaitée, il peut être envisagé par exemple de plus ou moins éloigner le disque des paires de lames.

A la figure 2c, la goupille 11, qui était en contact auparavant avec la came 4 de la lame 3', est déplacée au-delà de ladite came, ce qui a pour effet de relâcher la lame 3', qui se met à vibrer pour la production d'une note déterminée. La vibration générée dans la lame 3' se propage également à l'autre lame 3 de la paire formant diapason par une onde longitudinale. Ainsi, une pureté sonore est produite de la note générée par la vibration de la paire de lames avec un seul mode propre de vibration. La vibration de la paire de lames est avantageusement transmise à des pièces d'habillage de la montre pour un bon rayonnement acoustique du son produit.

Le disque 10 ou le cylindre peuvent être montés sur la platine du mouvement de montre. Plusieurs disques ou plusieurs cylindres à goupilles 11 peuvent également être prévus, si plusieurs ensembles de paires de lames sont fixés depuis différentes surfaces latérales du talon.

A partir de la description qui vient d'être faite, plusieurs variantes du clavier ou de la boîte de montre le comprenant peuvent être conçues par l'homme du métier sans sortir du cadre de l'invention définie par les revendications. La forme de chaque lame des paires de lames peut ne pas être rectiligne, mais définir au moins une courbe. Les lames de forme curviligne peuvent être disposées de manière coaxiale autour d'un cylindre à goupilles. Les lames de chaque paire peuvent être fixées de manière amovibles au talon pour pouvoir changer une ou plusieurs paires en fonction de la musique à produire.

## Revendications

1. Clavier (1) pour une boîte à musique, **caractérisé en ce que** le clavier est composé d'un ensemble de paires de lames (3, 3') reliées à une de leurs extrémités à un talon (2), chaque paire de lames formant un diapason, où une première lame (3') de la paire peut être mise en vibration par un organe d'activation (11), qui est disposé au-dessous de la première lame, d'un module musical avec une propagation de vibration à une seconde lame (3) de la paire par une onde longitudinale, ladite seconde lame (3) étant disposée au-dessus de la première lame (3').

2. Clavier (1) selon la revendication 1, **caractérisé en ce que** toutes les paires de lames (3, 3') sont disposées parallèlement l'une par rapport à l'autre.

3. Clavier (1) selon la revendication 2, **caractérisé en ce que** les lames (3, 3') de chaque paire sont disposées à une distance équivalente des lames (3, 3') d'une paire adjacente.

4. Clavier (1) selon l'une des revendications précédentes, **caractérisé en ce que** chaque paire de lames (3, 3') vient de matière avec le talon (2) de manière à constituer une seule pièce.

5. Clavier (1) selon l'une des revendications précédentes, **caractérisé en ce qu'**un élément (4) sous forme de came est disposé à proximité de l'extrémité libre de la première lame (3') de chaque paire pour permettre à un parmi plusieurs organes d'activation (11) en fonction d'un module musical de venir en appui contre la came pour soulever ou fléchir la lame et la relâcher pour la mettre en vibration.

6. Clavier (1) selon l'une des revendications précédentes, **caractérisé en ce que** les lames (3, 3') de chaque paire sont rectilignes.

7. Clavier (1) selon l'une des revendications précédentes, **caractérisé en ce que** les lames (3, 3') de chaque paire ont une longueur identique, mais différente d'une paire à l'autre.

8. Clavier (1) selon l'une des revendications précédentes, **caractérisé en ce que** la section transversale de chaque lame est identique sur toute sa longueur.

9. Clavier (1) selon l'une des revendications 1 à 7, **caractérisé en ce que** la section transversale de chaque lame (3, 3') varie progressivement ou de manière discontinue le long de la longueur de chaque lame.

10. Boîte à musique comprenant un module musical muni d'au moins un clavier (1) selon l'une des revendications précédentes et d'un ensemble d'organes d'activation (11) pour activer les paires de lames (3, 3') afin de produire une musique.

11. Boîte à musique selon la revendication 10, **caractérisée en ce qu'**elle est réalisée sous la forme d'une montre musicale.

12. Boîte à musique selon l'une des revendications 10 et 11, **caractérisée en ce que** l'ensemble d'organes d'activation est un disque (10) ayant sur une face en regard des paires de lames du clavier (1), des goupilles (11) réparties de manière spécifique en fonction de la musique à produire par la rotation du disque et l'activation successive de certaines lames de paires de lames (3, 3') par le déplacement des goupilles.

13. Boîte à musique selon l'une des revendications 10 et 11, **caractérisée en ce que** l'ensemble d'organes d'activation est un cylindre ayant sur sa surface extérieure des goupilles (11) réparties de manière spécifique en fonction de la musique à produire par la rotation du cylindre et l'activation successive de certaines lames de paires de lames (3, 3') par le déplacement des goupilles.

## Patentansprüche

1. Klaviatur (1) für eine Spieluhr, **dadurch gekennzeichnet, dass** die Klaviatur aus einer Anordnung von Lamellenpaaren (3, 3') gebildet ist, die an einem ihrer Enden mit einem Steg (2) verbunden sind, wobei jedes Lamellenpaar eine Stimmgabel bildet, wobei eine erste Lamelle (3') des Paars durch ein unter der ersten Lamelle angeordnetes Aktivierungsorgan (11) eines Musikmoduls in Vibrationen versetzt werden kann, wobei sich die Vibration zu einer zweiten Lamelle (3) des Paars durch eine Longitudinalwelle ausbreitet, wobei die zweite Lamelle (3) über der ersten Lamelle (3') angeordnet ist.

2. Klaviatur (1) nach Anspruch 1, **dadurch gekennzeichnet, dass** alle Lamellenpaare (3, 3') parallel zueinander angeordnet sind.

3. Klaviatur (1) nach Anspruch 2, **dadurch gekennzeichnet, dass** die Lamellen (3, 3') jedes Paars in einem äquivalenten Abstand der Lamellen (3, 3') eines benachbarten Paars angeordnet sind.

4. Klaviatur (1) nach einem der vorhergehenden Ansprüche, **dadurch gekennzeichnet, dass** jedes Lamellenpaar (3, 3') einteilig mit dem Steg (2) ausgebildet ist, derart, dass ein einziges Teil gebildet ist.

5. Klaviatur (1) nach einem der vorhergehenden Ansprüche, **dadurch gekennzeichnet, dass** ein Element (4) in Form eines Nockens in der Nähe des freien Endes der ersten Lamelle (3') jedes Paars angeordnet ist, um einem von mehreren Aktivierungsorganen (11) als Funktion eines Musikmoduls zu ermöglichen, sich an dem Nocken abzustützen, um die Lamelle anzuheben oder zu biegen und sie freizugeben, um sie in Vibrationen zu versetzen.

6. Klaviatur (1) nach einem der vorhergehenden Ansprüche, **dadurch gekennzeichnet, dass** die Lamellen (3, 3') jedes Paars geradlinig sind.

7. Klaviatur (1) nach einem der vorhergehenden Ansprüche, **dadurch gekennzeichnet, dass** die Lamellen (3, 3') jedes Paars die gleiche Länge haben, die jedoch von einem Paar zum Nächsten unterschiedlich ist.

8. Klaviatur (1) nach einem der vorhergehenden Ansprüche, **dadurch gekennzeichnet, dass** der Querschnitt jeder Lamelle auf ihrer gesamten Länge gleich ist.

9. Klaviatur (1) nach einem der Ansprüche 1 bis 7, **dadurch gekennzeichnet, dass** sich der Querschnitt jeder Lamelle (3, 3') progressiv oder diskontinuierlich über die Länge jeder Lamelle verändert.

10. Spieluhr, die ein Musikmodul enthält, das mit wenigstens einer Klaviatur (1) nach einem der vorhergehenden Ansprüche, und mit einer Betätigungsorgan-Anordnung (11), um die Lamellenpaare (3, 3') zu betätigen, um Musik zu erzeugen, versehen ist.

11. Spieluhr nach Anspruch 10, **dadurch gekennzeichnet, dass** sie in Form einer Musikuhr verwirklicht ist.

12. Spieluhr nach einem der Ansprüche 10 und 11, **dadurch gekennzeichnet, dass** die Aktivierungsorgananordnung eine Scheibe (10) ist, die auf einer Fläche gegenüber den Lamellenpaaren der Klaviatur (1) Zapfen (11) besitzt, die auf spezifische Weise als Funktion der Musik, die durch die Drehung der Scheibe und die aufeinander folgende Aktivierung bestimmter Lamellen von Lamellenpaaren (3, 3') durch die Verlagerung der Zapfen erzeugt werden soll, verteilt sind.

13. Spieluhr nach einem der Ansprüche 10 und 11, **dadurch gekennzeichnet, dass** die Aktivierungsorgananordnung ein Zylinder ist, der auf seiner äußeren Oberfläche Zapfen (11) besitzt, die auf spezifische Weise als Funktion der Musik, die durch die Drehung des Zylinders und die aufeinander folgende Aktivierung bestimmter Lamellen von Lamellenpaaren (3, 3') durch die Verlagerung der Zapfen erzeugt werden soll, verteilt sind.

## Claims

1. Pin-barrel (1) for a musical box, **characterized in that** the pin-barrel is formed of a set of pairs of strips (3, 3'), one of the ends of which being connected to a heel (2), each pair of strips forming a tuning fork, wherein a first strip (3') of the pair can be set in vibration by an activation member (11), which is arranged underneath the first strip, of a musical module wherein the vibration is propagated to a second strip (3) of the pair by a longitudinal wave, said second strip (3) being arranged above the first strip (3').

2. Pin-barrel (1) according to claim 1, **characterized in that** all of the pairs of strips (3, 3') are arranged parallel to each other.

3. Pin-barrel (1) according to claim 2, **characterized in that** the strips (3, 3') of each pair are arranged at the same distance from the strips (3, 3') of an adjacent pair.

4. Pin-barrel (1) according to any of the preceding claims, **characterized in that** each pair of strips (3, 3') is integral with the heel (2) so as to form a single part.

5. Pin-barrel (1) according to any of the preceding claims, **characterized in that** a cam-shaped element (4) is arranged in proximity to the free end of the first strip (3') of each pair to allow one of several activation members (11), depending upon the musical module, to abut against the cam to raise or bend and then release the strip to set said strip in vibration.

6. Pin-barrel (1) according to any of the preceding claims, **characterized in that** the strips (3, 3') of each pair are rectilinear.

7. Pin-barrel (1) according to any of the preceding claims, **characterized in that** the length of the strips (3, 3') of each pair is identical, but different from one pair to another.

8. Pin-barrel (1) according to any of the preceding claims, **characterized in that** the transverse section of each strip is identical over the entire length thereof.

9. Pin-barrel (1) according to any of claims 1 to 7, **characterized in that** the transverse section of each strip (3, 3') varies gradually or discontinuously along the length of each strip.

10. Musical box including a musical module provided with at least one pin-barrel (1) according to any of the preceding claims and a set of activation members (11) for activating the pairs of strips (3, 3') to produce a musical sound.

11. Musical box according to claim 10, **characterized in that** it is made in the form of a musical watch.

12. Musical box according to any of claims 10 and 11, **characterized in that** the set of activation members is a disc (10), on one surface of which opposite the pairs of strips of the pin-barrel (1), there are pins (11) distributed in a specific manner according to the music to be produced by the rotation of the disc and the sequential activation of certain strips of the pairs of strips (3, 3') via the movement of the pins.

13. Musical box according to any of claims 10 and 11, **characterized in that** the set of activation members is a cylinder, on the external surface of which there are pins (11) distributed in a specific manner according to the music to be produced by the rotation of the cylinder and the sequential activation of certain strips of the pairs of strips (3, 3') by the movement of the pins.
